# EUROPÄISCHE PATENTANMELDUNG

(11) **EP 0 163 917 A1**
(43) Veröffentlichungstag der Anmeldung: **11.12.1985**
(21) Anmeldenummer: 85105064.1
(22) Anmeldetag: 25.04.1985
(51) Int. Cl.: E04H 1/04

(54) **Tragkonstruktion für Wohneinheiten**

(30) Priorität: 27.04.1984 DE 3415651
(71) Anmelder: GÖTZ-ASIA GmbH Generalunternehmer, D-7012 Fellbach (DE)
(72) Erfinder: Hijazi, Yousef, Chicago, Ill. 60640 (US)
(74) Vertreter: Wolf, Eckhard, Dr.-Ing.

(57) **Zusammenfassung**

Die Erfindung betrifft eine Tragkonstruktion für terrassenförmig zu errichtende Wohneinheiten, deren einzelne Teile (1, 3-7) leicht lösbar miteinander und mit den Auflagern (2) verbunden sind, damit sie nach ihrem Abbau raumsparend gelagert werden können.

## Beschreibung

Die Erfindung betrifft eine Tragkonstruktion für terrassenförmig zu errichtende Wohneinheiten, insbesondere für an einem Hang zu errichtende Wohneinheiten, die nur für eine vorübergehende Beherbergung von Personen, beispielsweise von Teilnehmern an einer über mehrere Tage sich erstreckenden Großveranstaltung bestimmt sind und daher so gestaltet sind, daß ihr Aufbau und Abbau von ungelernten Arbeitern bewerkstelligt werden kann und die einzelnen Elemente der Tragkonstruktion raumsparend gelagert werden können.

Zur zeitweiligen Beherbergung von Teilnehmern an einer z.B. religiösen oder sportlichen Großveranstaltung müssen sehr häufig provisorische _{B}aracken oder Zelte errichtet werden, zu deren Erstellung und Abbau Facharbeiter benötigt werden, die an solchen Orten häufig nicht zur Verfügung stehen. Auch nehmen die Aufräumungsarbeiten meist erhebliche Zeit in Anspruch, ohne daß das für die Erstellung dieser behelfsmäßigen Wohnunterkünfte benutzte Gelände für seinen ursprünglichen Zweck wieder verwendet werden kann, so daß das Landschaftsbild lange Zeit beeinträchtigt wird.

Der Erfindung liegt daher die Aufgabe zugrunde, die Tragkonstruktion solcher zeitweiligen Unterkünfte den vorgenannten Anforderungen entsprechend zu gestalten.

Diese Aufgabe wird gemäß der Erfindung mit den Mitteln gelöst , die die kennzeichnenden Merkmale des Anspruchs 1 bilden. Vorteilhafte Ausgestaltungen dieser Tragkonstruktion ergeben sich aus den Unteransprüchen.

In den beiden Figuren der Zeichnung sind zwei _{A}usführungs- beispiele der erfindungsgemäßen Tragkonstruktion in schematischer Weise dargestellt.

Die einzelnen Träger 1 der Tragkonstruktion sind an Auflagern 2 verankert, die aus in das Erdreich einbetonnierten Sockeln bestehen. Der unterste Träger 1 ruht an seinem vorderen Ende auf einer Sockelstütze 3', die lösbar an einem einem Auflager 2 verankert ist. Die Träger 1, auf denen die Böden der einzelnen Geschosse aufliegen, werden bei der Konstruktion nach Fig. 1 von Stützen 3 getragen, die lösbar jeweils mit dem unteren und dem oberen Träger 1 verbunden sind. Bei der Konstruktion nach der Fig. 2 erstrecken sich diese Stützen 5 über mehrere Geschosse, mit deren Träger sie gelenkig verbunden sind, so daß die einzelnen Träger beim Verschwenken der Stützen 5 aufeinander zu liegen kommen und so mit nur geringem Platzbedarf aufbewahrt werden können. Zur Versteifung dieser Konstruktion nach Fig. 2 dienen die Streben 6. Der Zugang zu den einzelnen Geschossen erfolgt über Treppen 7, die, wie in Fig. 1 nur zwischen den beiden unteren Geschossen eingezeichnet, am hangseitigen Ende der Träger mit diesen lösbar verbunden sind. Der zweitunterste Träger 1 ruht auf nach Art eines Fachwerks angeordneten Versteifungsstreben 4.

## Patentansprüche

1. Tragkonstruktion für terrassenförmig zu errichtende Wohneinheiten, bei der die Böden der Wohnungseinheiten auf waagerechten Trägern (1) aufliegen, die rückseitig an ortsfesten Auflagern (2) verankert sind und in ihrer gegenseitigen Lage mittels Stützen (3,4,5) miteinander versteift sind, dadurch gekennzeichnet , daß die Träger (1) auf den Auflagern (2) lösbar verankert sind.

2. Tragkonstruktion nach Anspruch 1, dadurch gekennzeichnet , daß die Stützen (3, 4,5) lösbar mit den Trägern (1) verbunden sind.

3. Tragkonstruktion nach Anspruch 1, dadurch gekennzeichnet , daß die Träger (1) mittels an ihnen angelenkter Stützen (3,5) scherenartig miteinander verbunden sind.

4. Tragkonstruktion nach einem der Ansprüche 1 bis 3, dadurch gekennzeichnet , daß die Träger (1) des untersten Geschoßbodens mindestens an ihren beiden Enden an ortsfesten Auflagern (2) lösbar verankert sind.

5. Tragkonstruktion nach einem der Ansprüche 1 bis 4, dadurch gekennzeichnet , daß die Träger (1) einer waagerechten Ebene mittels lösbarer Zwischenträger untereinander versteift sind.

6. Tragkonstruktion nach einem der Ansprüche 1 bis 5, dadurch gekennzeichnet , daß die Träger (1) und/oder die Zwischenträger Mittel zur lösbaren Verankerung von Zwischenwänden aufweisen.

7. Tragkonstruktion nach einem der Ansprüche 1 bis 6, dadurch gekennzeichnet , daß die Träger (1) und/oder die Zwischenträger Verankerungselemente zur lösbaren Befestigung von Treppen (7) aufweisen.
